# EUROPÄISCHE PATENTSCHRIFT

(11) **EP 1 033 526 B1**
(45) Veröffentlichungstag und Bekanntmachung des Hinweises auf die Patenterteilung: **11.04.2007**
(21) Anmeldenummer: 00103468.5
(22) Anmeldetag: 29.02.2000
(51) Int. Cl.: F21S 8/10, F21V 8/00, F21W 101/12, F21Y 101/00

(54) **Leuchte, insbesondere für Kraftfahrzeuge**
Lamp, in particular for motor vehicles
Lampe, notamment pour véhicules automobiles

(30) Priorität: 02.03.1999 DE 19908961
(43) Veröffentlichungstag der Anmeldung: 06.09.2000
(73) Patentinhaber: VALEO Beleuchtung Deutschland GmbH, 74321 Bietigheim-Bissingen (DE)
(72) Erfinder: Hering, Oliver, 74321 Bietigheim-Bissingen (DE); Lendle, Reiner, 74855 Haamersheim (DE)
(74) Vertreter: Dreiss, Fuhlendorf, Steimle & Becker

(56) Entgegenhaltungen:
- CH-A- 475 508
- DE-A- 4 427 606
- US-A- 5 070 431
- US-A- 5 434 754
- US-A- 5 711 592

## Beschreibung

Die Erfindung betrifft eine Leuchte, insbesondere für Kraftfahrzeuge, mit den Merkmalen des Oberbegriffs des Anspruchs 1.

Leuchten mit Lichtleitstäben sind hinreichend bekannt. So ist z.B. aus der DE-A-41 29 094 eine Signalleuchte für Kraftfahrzeuge bekannt geworden, in welcher mehrere Lichtleitstäbe in paralleler Anordnung zueinander vorgesehen sind. In diese Lichtleitstäbe wird mittels einer Leuchtdiode am einen stirnseitigen Ende Licht eingestrahlt, welches sich über die Länge des Lichtleitstabes verteilt. Auf der der Lichtaustrittsfläche gegenüberliegenden Seite ist der Lichtleitstab mit einer Vielzahl von Prismen versehen, an denen die Lichtstrahlen in Richtung der Lichtaustrittsfläche umgelenkt werden.

Es hat sich gezeigt, dass insbesondere bei parallel nebeneinander angeordneten Lichtleitstäben darauf geachtet werden muss, dass die Lichteintrittsflächen in einer Ebene liegen. Dann können nämlich die einzelnen Lichtquellen, insbesondere die Leuchtdioden, auf einer gemeinsamen Leiterplatte angeordnet werden, wodurch der konstruktive und Montageaufwand auf ein Minimum reduziert werden.

Es sind jedoch auch Leuchten bekannt, bei denen zwar parallel nebeneinander angeordnete Lichtleitstäbe eingesetzt werden, bei denen die Lichteintrittsflächen jedoch nicht in einer Ebene liegen, sondern seitlich versetzt sind, da dies von der Form der Leuchte gefordert wird. Bei diesen Leuchten, z.B. mit trapezförmigem oder parallelogrammförmigem Leuchtenglas, können die einzelnen Lichtquellen nicht an einer gemeinsamen Platine befestigt werden, da diese dann stufenförmig ausgeführt sein müsste. Die einzelnen Lichtquellen werden daher jeweils auf einer eigenen Platine befestigt, und das Leuchtengehäuse muss für jede Platine mit einer Aufnahme bzw. Halterung für die Platine versehen werden. Diese Ausgestaltung ist sowohl konstruktiv als auch hinsichtlich des Montageaufwandes aufwendig und damit auch kostenintensiv.

Aus der nächstkommenden CH-A-475 508 ist eine Leuchte mit einem Lichtstab bekannt, der zwei stirnseitige Lichteintrittsflächen und eine Lichtaustrittsfläche aufweist, und zwei Lichtquellen vorgesehen sind, wobei die Lichteintrittsfläche gegenüber einer Fläche senkrecht zu der Längsachse des Lichtleitstabes geneigt ist. Die US-A-5,434,754 und die US-A-5,711,592 offenbaren jeweils eine Leuchte mit einem Lichtleitstab, einer Lichteintrittsfläche, einer Lichtaustrittsfläche und einer Lichtquelle.

Der Erfindung liegt die Aufgabe zugrunde, eine Leuchte bereitzustellen, die konstruktiv einfach und schnell zu montieren ist. Insbesondere sollen die Lichtleitstäbe zwar parallel zueinander angeordnet sein, die Lichteintrittsflächen jedoch nicht in einer Ebene sondern stufenförmig versetzt zueinander liegen.

Diese Aufgabe wird mit einer Leuchte gelöst, die die Merkmale des Anspruchs 1 aufweist.

Durch die Neigung der Lichteintrittsfläche des Lichtstabes gegenüber dessen Längsachse wird bewirkt, dass die auf die Lichteintrittsfläche auftreffenden Lichtstrahlen nicht nur gebrochen sondern die gebrochenen Strahlen auch in Neigungsrichtung zusätzlich abgelenkt werden. Mit anderen Worten bedeutet dies, dass die von der Lichtquelle ausgehenden Lichtstrahlen aufgrund der Neigung der Lichteintrittsfläche zusätzlich in diese Neigungsrichtung abgelenkt werden. Hierdurch kann gezielt in den Strahlenverlauf der Lichtstrahlen innerhalb des Lichtleitstabes eingegriffen werden. Die erfindungsgemäße Leuchte kann als Signalleuchte, als Innenlichtmodul, als Fahrzeugbegrenzungsleuchte oder als Fahrzeugbeleuchtungsanwendung verwendet werden.

Bei der oben genannten Leuchte bedingen die geometrische Anordnung der Lichtleitstäbe eine nicht ebene Anordnung der Lichtaustrittsflächen und es wird ein einfacher Aufbau vorgeschlagen, der die Aufnahme und die Kontaktierung der den Lichtleitstäben zugeordneten Lichtquellen in einer Ebene ermöglicht und somit z.B. die Nutzung einer einfachen Platine erlaubt. Dies führt dazu, dass der Aufbau trotzdem konstruktiv einfach und die Leuchte schnell zu montieren und kostengünstig ist.

Bei einer Weiterbildung ist vorgesehen, dass die Achse des Lichtkegels der Lichtquelle und/oder die Zentralachse der Lichtquelle gegenüber der Längsachse des Lichtleitstabes geneigt ist. Auf diese Weise wird eine weitere Möglichkeit geschaffen, den Verlauf der Lichtstrahlen innerhalb des Lichtleitstabes zu verändern. Bei dieser Möglichkeit wird jedoch aufgrund der Neigung der Lichtquelle die Richtung der auf die Lichteintrittsfläche auftreffenden Strahlen verändert.

Bei einer bevorzugten Ausführungsform ist vorgesehen, dass die Neigung der Lichteintrittsfläche und die Neigung der Lichtquelle so gewählt sind, dass die Lichtstrahlen innerhalb des Lichtleitstabes wenigstens so verlaufen wie bei herkömmlichen Lichtleitstäben, die normal angestrahlt werden. Auf diese Weise kann die Lichtquelle geneigt, d.h. schräg angeordnet werden, wobei der Verlauf der Lichtstrahlen innerhalb des Lichtleitstabes durch die Neigung der Lichteintrittsfläche korrigiert wird. Aufgrund der Neigung der Lichtquellen kann jedoch auch die Platine, auf der sich die Lichtquelle bzw. die Lichtquellen befinden, geneigt angeordnet sein. Somit ist es nicht erforderlich, dass die Lichteintrittsflächen aller Lichtleitstäbe in einer Ebene senkrecht zur Stablängsachse liegen. Vielmehr können die Enden der Lichtleitstäbe der Neigung der Platine folgen, so dass aufgrund dieser Ausrichtung der Lichtleitstäbe z.B. auch trapezförmige Heckleuchten optimal ausgeleuchtet werden können, ohne dass für jede einzelne Lichtquelle eine separate Platine verwendet werden muss.

Bevorzugt sind die Neigungsrichtungen der Lichteintrittsflächen und der Achse des Lichtkegels der Lichtquellen gegenüber der Längsachse des Lichtleitstabes einander entgegengesetzt. Ist z.B. die Lichteintrittsfläche nach rechts geneigt, dann ist die zugehörige Lichtquelle nach links geneigt. Hierdurch wird bewirkt, dass die Lichtstrahlen innerhalb des Lichtleitstabes keine oder nur geringfügige Richtungsänderungen erfahren.

Die Erfindung sieht also eine Anordnung von ein oder mehreren Lichtleitstäben vor, wobei eine Ausgestaltung der jeweiligen Lichteintrittsflächen vorgeschlagen wird, die es erlaubt, die den Lichtleitstäben zugeordneten Lichtquellen in einer Ebene anzuordnen, um so z.B. mit einer einzigen, ebenen Platine auszukommen. Besitzen die einzelnen Lichtleitstäbe mehrere Einkoppelflächen, z.B. auf der gegenüberliegenden Seite, kann nach dem gleichen Prinzip verfahren werden.

Bei einem Ausführungsbeispiel ist vorgesehen, dass die Lichteintrittsflächen der nebeneinander angeordneten Lichtleitstäbe eine Art Sägezahnprofil bilden. Dies ist dadurch bedingt, dass die Richtung der Neigung der Lichteintrittsflächen entgegen der Richtung der Neigung der Lichtquellen ist.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im einzelnen beschrieben ist. Dabei zeigen:
- Fig. 1:: eine Seitenansicht auf mehrere nebeneinander angeordnete Lichtleitstäbe hinter einem andeutungsweise dargestellten, trapezförmigen Leuchtenglas;
- Fig. 2:: einen Schnitt II-II durch den untersten Lichtleitstab gemäss Fig. 1.

In der Fig. 1 sind drei insgesamt mit 10 bezeichnete Lichtleitstäbe dargestellt, wobei die Lichtleitstäbe 10 übereinander angeordnet sind und jeweils eine Lichteintrittsfläche 12 aufweisen, die am einen stirnseitigen Ende vorgesehen ist. Dem Betrachter zugewandt, weisen die Lichtleitstäbe 10 jeweils eine Lichtaustrittsfläche 14 auf, die sich hinter einem trapezförmigen Leuchtenglas 16, welches mit gestrichelten Linien lediglich andeutungsweise dargestellt ist, befinden. Den Lichteintrittsflächen 12 zugeordnet sind jeweils eine Lichtquelle 18, die von einer Leuchtdiode 20 verkörpert wird. Diese Leuchtdioden 20 sind auf einer einzigen Platine 22 angeordnet, wobei die Platine 22 gegenüber der Vertikalrichtung um den Winkel α geneigt angeordnet ist. Dabei verläuft die Platine 22 in etwa parallel zur benachbarten Seitenkante 24 des Leuchtenglases 16.

Die Leuchtdioden 20 strahlen jeweils die zugeordnete Lichteintrittsfläche 12 des jeweiligen Lichtleitstabes 10 an, wobei die Lichteintrittsfläche 12 ebenfalls geneigt ist. Die Neigungsrichtung verläuft dabei jedoch entgegengesetzt zur Neigungsrichtung der Platine 22. Die Lichteintrittsflächen 12 sind also um den Winkel β gegenüber der Vertikalen geneigt. Dies führt dazu, dass die Lichtstrahlen der Leuchtdioden 20, die z.B. kegelförmig abgestrahlt werden, an der Lichteintrittsfläche 12 derart gebrochen werden, dass die Kegelachse 32 der Lichtkegel im wesentlichen parallel zur Längsachse 30 des Lichtleitstabes 10 verläuft. Dies bedeutet, dass trotz der geneigten Anordnung der Platine 22 der Strahlenverlauf innerhalb der Lichtleitstäbe 10 ähnlich zu dem ist, wie wenn die Lichtleitstäbe 10 bei vertikalen Lichteintrittsflächen 12 mit dazu parallel angeordneten Lichtquellen 18 angestrahlt werden.

Auf diese Weise kann die Lage der Lichtleitstäbe 10 derart geändert werden, insbesondere können die Lichtleitstäbe 10 derart parallel zueinander verschoben werden, dass nicht nur rechteckförmige sondern auch parallelogrammförmige und trapezförmige Leuchtengläser 16 optimal ausgeleuchtet werden können. Die von der Leuchtdiode 20 ausgesandten und innerhalb des Lichtleitstabes 10 verlaufenden Lichtstrahlen 26 (Fig. 2) werden gleichmässig über die gesamte Länge des Lichtleitstabes 10 verteilt und derart gebrochen, dass sie auf an den der Lichtaustrittsfläche 14 gegenüberliegenden Seite vorgesehene Prismen 28 auftreffen und von dort in Richtung der Lichtaustrittsfläche 14 umgelenkt werden.

Bei einer derartigen Anordnung der Lichtleitstäbe 10 können die einzelnen Leuchtdioden 20 auf einer einzigen Platine 22 befestigt, insbesondere aufgelötet, werden, so dass lediglich eine einzige Platine 22 erforderlich ist, die relativ schnell montiert bzw. im Bedarfsfalle ausgewechselt werden kann. Stufenförmige Platinen oder dreieckförmige Haltesockel für die Lichtquellen 18 sind somit nicht mehr erforderlich.

## Patentansprüche

1. Leuchte, insbesondere für Kraftfahrzeuge, mit wenigstens einem Lichtleitstab (10), der eine oder mehrere stirnseitige Lichteintrittsflächen (12) und eine oder mehrere Lichtaustrittsflächen (14) aufweist, und mit einer oder mehreren, insbesondere als Leuchtdioden (20) ausgebildeten Lichtquellen (18), wobei die Orthogonale der Lichteintrittsfläche (12) gegenüber der Längsachse (30) des Lichtleitstabes (10) geneigt ist, **dadurch gekennzeichnet, dass** mehrere Lichtleitstäbe (10) nebeneinander angeordnet sind, deren Lichteintrittsflächen (12) derart zueinander angeordnet sind, dass die den einzelnen Lichtleitstäben (10) zugeordneten Lichtquellen (18) in einer Ebene liegen.

2. Leuchte nach Anspruch 1, **dadurch gekennzeichnet, dass** die Achse (32) des Lichtkegels der Lichtquelle (18) gegenüber der Längsachse (30) des Lichtleitstabes (10) geneigt ist.

3. Leuchte nach Anspruch 1 und 2, **dadurch gekennzeichnet, dass** die Neigungsrichtungen der Orthogonalen der Lichteintrittsflächen (12) und der Achse (32) des Lichtkegels gegenüber der Längsachse (30) des Lichtleitstabes (10) einander entgegengesetzt sind.

4. Leuchte nach Anspruch 1 und 2, **dadurch gekennzeichnet, dass** die Neigungsrichtungen der Orthogonalen der Lichteintrittsflächen (12) und der Achse (32) des Lichtkegels gegenüber der Längsachse (30) des Lichtleitstabes (10) einander gleichgesetzt sind.

5. Leuchte nach Anspruch 3, **dadurch gekennzeichnet, dass** bei einem Neigungswinkel (α) der Achse (32) der Lichtquelle der Neigungswinkel (β)der Orthogonalen der Lichteintrittsfläche (12) und deren geometrische Form derart bemessen sind, dass die Winkel der Lichtstrahlen im Lichtleiter gleich oder ähnlich zu denen sind, die bei einer senkrechten Einspeisung in eine vertikale Lichteintrittsfläche (12) auftreten.

6. Leuchte nach einem der vorhergehenden Ansprüche, **dadurch gekennzeichnet, dass** die Lichteintrittsflächen (12) der nebeneinander angeordneten Lichtleitstäbe (10) eine Art Sägezahnprofil bilden.

7. Leuchte nach einem der vorhergehenden Ansprüche, **dadurch gekennzeichnet, dass** die geneigte Lichteintrittsfläche (12) eine beliebige geometrische Form aufweist.

8. Leuchte nach einem der vorhergehenden Ansprüche, **dadurch gekennzeichnet, dass** der Querschnitt des Lichtleitstabes (10) rund oder rechteckig ist.

## Claims

1. Lighting, especially for motor vehicles, with at least one light-conducting rod (10) which features one or more front-side light inlet surfaces (12) and one or more light outlet surfaces (14), and with one or more light sources (18) designed especially as light-emitting diodes (20), wherein the orthogonal of the light inlet surfaces (12) is inclined with respect to the longitudinal axis (30) of the light-conducting rod (10), **characterized in that** several light-conducting rods (10) are positioned side by side, wherein the light inlet surfaces (12) of the rods are arranged with respect to each other so that the light sources (18) allocated to the individual light-conducting rods (10) are located in a single plane.

2. Lighting according to claim 1, **characterized in that** the axis (32) of the light cone of the light source (18) is inclined with respect to the longitudinal axis (30) of the light-conducting rod (10).

3. Lighting according to claim 1 and 2, **characterized in that** the directions of inclination of the orthogonal of the light inlet surfaces (12) and of the axis (32) of the light cone with respect to the longitudinal axis (30) of the light-conducting rod (10) are mutually opposite to each other.

4. Lighting according to claim 1 and 2, **characterized in that** the 20 directions of inclination of the orthogonal of the light inlet surfaces (12) and of the axis (32) of the light cone with respect to the longitudinal axis (30) of the light-conducting rod (10) are set equal to each other.

5. Lighting according to claim 3, **characterized in that** at an angle of inclination (α) of the axis (32) of the light source, the angle of inclination (β) of the orthogonal of the light inlet surface (12) and its geometric shape are dimensioned so that the angles of the light beams in the light conductor are the same or similar to the angles of light beams resulting from a vertical injection of light into a vertical light inlet surface (12).

6. Lighting according to one of the preceding claims, **characterized in that** the light inlet surfaces (12) of the light-conducting rods (10) positioned side by side form a kind of sawtooth profile.

7. Lighting according to one of the preceding claims, **characterized in that** the inclined light inlet surface (12) has an arbitrary geometric shape.

8. Lighting according to one of the preceding clams, **characterized in that** the cross section of the light-conducting rod (10) is round or rectangular.

## Revendications

1. Lampe, en particulier pour véhicules automobiles, comportant au moins une tige lumineuse (10), qui présente une ou plusieurs surfaces d'entrée de la lumière (12) sur la face avant et une ou plusieurs surfaces de sortie de la lumière (14), et comportant une ou plusieurs sources lumineuses (18), en particulier sous forme de diodes luminescentes (20), l'orthogonale de la surface d'entrée de la lumière (12) étant inclinée par rapport à l'axe longitudinal (30) de la tige lumineuse (10), **caractérisée en ce que** plusieurs tiges lumineuses (10) sont disposées les unes à côté des autres, dont les surfaces d'entrée de la lumière (12) sont disposées l'une par rapport à l'autre de manière à ce que les sources lumineuses (18) affectées aux différentes tiges lumineuses (10) se trouvent sur un seul plan.

2. Lampe selon la revendication 1, **caractérisée en ce que** l'axe (32) du cône de lumière de la source lumineuse (18) est incliné par rapport à l'axe longitudinal (30) de la tige lumineuse (10).

3. Lampe selon la revendication 1 ou la revendication 2, **caractérisée en ce que** les directions d'inclinaison de l'orthogonale des surfaces d'entrée de la lumière (12) et de l'axe (32) du cône de lumière en face de l'axe longitudinal (30) de la tige lumineuse (10) sont opposées l'une par rapport à l'autre.

4. Lampe selon la revendication 1 ou la revendication 2, **caractérisée en ce que** les directions d'inclinaison de l'orthogonale des surfaces d'entrée de la lumière (12) et de l'axe (32) du cône de lumière en face de l'axe longitudinal (30) de la tige lumineuse (10) sont au même niveau l'une par rapport à l'autre.

5. Lampe selon la revendication 3, **caractérisée en ce qu'**avec un angle d'inclinaison (α) de l'axe (32) de la source lumineuse, l'angle d'inclinaison (β) de l'orthogonale de la surface d'entrée de la lumière (12) et leur forme géométrique sont dimensionnés de manière à ce que les angles des rayons lumineux dans le conducteur optique sont identiques ou similaires à ceux qui apparaissent lors d'une alimentation perpendiculaire dans une surface d'entrée de la lumière (12) verticale.

6. Lampe selon l'une quelconque des revendications précédentes, **caractérisée en ce que** les surfaces d'entrée de la lumière (12) des tiges lumineuses (10) disposées côte à côte forment une sorte de profil en dents de scie.

7. Lampe selon l'une quelconque des revendications précédentes, **caractérisée en ce que** la surface d'entrée de la lumière (12) inclinée a une forme géométrique quelconque.

8. Lampe selon l'une quelconque des revendications précédentes, **caractérisée en ce que** la section de la tige lumineuse (10) est circulaire ou rectangulaire.
